# FASCICULE DE BREVET EUROPEEN

(11) **EP 4 262 470 B1**
(45) Date de publication et mention de la délivrance du brevet: **27.05.2026**
(21) Numéro de dépôt: 21854931.9
(22) Date de dépôt: 17.12.2021
(51) Int. Cl.: A45D 33/00, A45D 34/00, A45D 40/00, B65D 41/16, B65D 43/02

(54) **DISPOSITIF DE CONDITIONNEMENT DE PRODUIT COSMÉTIQUE**
VERPACKUNGSVORRICHTUNG FÜR KOSMETISCHE PRODUKTE
COSMETIC PRODUCT PACKAGING DEVICE

(30) Priorité: 18.12.2020 FR 2013751
(43) Date de publication de la demande: 25.10.2023
(73) Titulaire: Parfums Christian Dior, 75008 Paris (FR)
(72) Inventeur: VASSEUR, Damien, 92200 Neuilly-sur-Seine (FR)
(74) Mandataire: Plasseraud IP
(86) Numéro de dépôt international: PCT/FR2021/052394
(87) Numéro de publication internationale: WO 2022/129815

(56) Documents cités:
- EP-A1- 4 014 786
- FR-A1- 2 565 559
- JP-A- 2004 059 055
- JP-A- H11 105 899
- JP-U- H01 150 547
- US-A- 1 579 411
- US-A1- 2011 186 579
- US-A1- 2012 248 130

## Description

### Domaine technique

La présente divulgation relève du domaine des dispositifs de conditionnement de produit cosmétique.

### Technique antérieure

Dans le domaine des cosmétiques, un dispositif de conditionnement comporte généralement un boîtier et un capot pour fermer ce boîtier. Le capot peut présenter un habillage externe en métal. Un tel habillage métallique est particulièrement apprécié des utilisateurs. Les demandes FR 2 565 559 A1 et EP 4 014 786 A1 divulguent de tels dispositifs de conditionnement.

Cependant, le capot présente habituellement un l'insert en plastique. L'insert peut comporter des aimants pour coopérer avec d'autres aimants fixés sur le boîtier, pour fermer le dispositif de conditionnement.

Une telle réalisation des dispositifs de conditionnement, notamment du capot des dispositifs de conditionnement, présente cependant un inconvénient écologique. En effet, pour recycler le capot, il est nécessaire de démonter l'insert, en plastique, du reste du capot, en métal. Par suite, de nombreux capots ne sont pas recyclés du tout.

Par ailleurs, il est connu des capots entièrement métalliques. Cependant, ceux-ci sont généralement vissés ou montés en force sur le boîtier qu'ils ferment.

De tels moyens de fermeture du boîtier par le capot sont considérés par les utilisateurs comme peu pratiques. Les utilisateurs leur préfèrent en effet une fixation par emboîtage élastique, dont le « clic » caractéristique permet à l'utilisateur de s'assurer que le dispositif de conditionnement est bien fermé.

### Résumé

La présente divulgation vient améliorer la situation.

La présente divulgation propose un dispositif de conditionnement selon la revendication 1.

Ainsi, avantageusement, il est possible de réaliser un dispositif de conditionnement de produit cosmétique mettant en œuvre au moins un relief d'emboîtage élastique qui est en métal. Ce relief d'emboîtage élastique en métal peut être formé par le capot, un insert du capot, le boîtier ou une frette rapportée sur le boîter. Dans tous les cas, ceci permet de pouvoir recycler une plus grande partie du dispositif de conditionnement, par rapport au cas où l'élément portant ce relief d'emboîtage élastique est en un autre matériau, notamment en plastique.

Selon des modes de réalisations préférés, le dispositif de conditionnement peut présenter une ou plusieurs des caractéristiques suivantes, prises seules ou en combinaison :
- le capot comprend une coiffe définissant une cavité interne, et un insert fixé dans la cavité interne de la coiffe, l'insert formant le au moins un deuxième relief d'emboîtage élastique ;
- la coiffe et l'insert sont en métal, notamment en un même métal ;
- chacun parmi la coiffe, l'insert et/ou ledit un parmi le au moins un premier relief d'emboîtage élastique et le au moins un deuxième relief d'emboîtage élastique est en un alliage d'aluminium, en particulier en ZAMAC ;
- l'insert a une épaisseur comprise entre 0,1 mm et 5 mm ;
- le boîtier comporte un corps de boîtier et une frette fixée sur le corps de boîtier, la frette formant le au moins un premier relief d'emboîtage élastique ;
- chaque languette de clipsage comporte un bombage s'étendant entre les deux fentes respectives ;
- le capot s'étend principalement selon un axe, les deux fentes étant parallèles à l'axe, le bombage s'étendant selon une direction perpendiculaire à l'axe le cas échéant ;
- l'autre parmi le au moins un premier relief d'emboîtage élastique et le au moins un deuxième relief d'emboîtage élastique comprend l'un parmi une rainure, une nervure et au moins un ergot, de préférence une pluralité d'ergots ;
- le au moins un premier relief d'emboîtage élastique est sur une face latérale externe du boîtier et le au moins un deuxième relief d'emboîtage élastique est sur une face latérale interne du capot ;
- le dispositif de conditionnement s'étend principalement selon une direction longitudinale, le au moins un premier relief d'emboîtage élastique est sur une première face frontale du boîtier, perpendiculaire à la direction longitudinale, et le au moins un deuxième relief d'emboîtage élastique est sur une deuxième face frontale du capot, perpendiculaire à la direction longitudinale ;
- le boîter présente un bord s'étendant autour d'un débouché du logement, le au moins un premier relief d'emboîtage élastique étant sur le bord, le au moins un deuxième relief d'emboîtage élastique étant de préférence sur un fond du capot ;
- le boîtier a un épaulement sur sa face externe, le capot ayant une forme de douille présentant une cavité cylindrique adaptée pour recevoir une partie du boîtier s'étendant depuis l'épaulement, la cavité cylindrique étant bouchée à une premier extrémité longitudinale du capot et ouverte à une deuxième extrémité longitudinale, opposée à la première extrémité longitudinale, le au moins un premier relief d'emboîtage élastique étant sur une première surface annulaire de l'épaulement, et le au moins un deuxième relief d'emboîtage élastique étant sur une deuxième surface annulaire, à la deuxième extrémité du capot ;
- le capot et le boîtier sont conformés pour que le capot puisse être vissé sur le boîtier jusqu'à emboîtage élastique du au moins un premier relief d'emboîtage élastique avec le au moins un deuxième relief d'emboîtage élastique ;
- le boîtier est un flacon avec une ouverture par laquelle le logement débouche, le flacon comprenant de préférence un produit cosmétique sous forme liquide ;
- le capot est solidaire d'un élément d'application du produit cosmétique, notamment d'une brosse ou d'un pinceau ;
- le flacon est muni d'un dispositif de pompe ;
- la pompe est fixée au flacon au moyen d'une frette vissée sur le flacon, le flacon présentant un pas de vis au voisinage de l'ouverture, le pas de vis étant disposé plus près de l'ouverture que le au moins un premier relief d'emboîtage élastique ;
- le boîtier est plus large et/ou long, que haut ;
- le capot est fixé pivotant sur le boîtier au moyen d'au moins une charnière, la au moins une charnière étant de préférence disposée sur un côté opposé du capot par rapport au au moins un deuxième relief d'emboîtage élastique ; et
- le boîtier est un corps de rouge à lèvres, recevant un mécanisme de rouge à lèvres et, de préférence, un raisin de rouge à lèvres fixé au mécanisme de rouge de rouge à lèvres.

### Brève description des dessins

D'autres caractéristiques, détails et avantages apparaîtront à la lecture de la description détaillée ci-après, et à l'analyse des dessins annexés, sur lesquels :
La figure 1 montre un détail d'un premier exemple de dispositif de conditionnement de produit cosmétique.
La figure 2 est une vue éclatée du bouchon du premier exemple de dispositif de conditionnement de produit cosmétique.
La figure 3 représente un détail du flacon mis en œuvre dans le premier exemple de dispositif de conditionnement de produit cosmétique.
La figure 4 est une vue du détail de la figure 1, selon le plan de coupe IV-IV.
La figure 5 est une vue en coupe longitudinale d'un deuxième exemple de dispositif de conditionnement d'un produit cosmétique.
La figure 6 représente, sur sa moitié gauche, une vue en coupe longitudinale d'un détail du flacon mis en œuvre dans le deuxième exemple de dispositif de conditionnement de produit cosmétique, et, sur sa moitié droite, un détail de la figure 5.
La figure 7 représente un troisième exemple de dispositif de conditionnement de produit cosmétique, à l'état ouvert.
La figure 8 représente une vue éclatée du couvercle du troisième exemple de dispositif de conditionnement de produit cosmétique.
La figure 9 est une vue en coupe longitudinale d'un quatrième exemple de dispositif de conditionnement de produit cosmétique.
La figure 10 est une vue en coupe longitudinale d'un cinquième exemple de dispositif de conditionnement de produit cosmétique.
La figure 11 est une vue schématique en coupe longitudinale d'un sixième exemple de dispositif de conditionnement de produit cosmétique.
La figure 12 est une vue schématique en coupe longitudinale d'un septième exemple de dispositif de conditionnement de produit cosmétique.
La figure 13 est une vue schématique en coupe longitudinale d'un huitième exemple de dispositif de conditionnement de produit cosmétique.

### Description des modes de réalisation

Dans la suite de la description, les éléments identiques ou de fonction identique portent le même signe de référence. À fin de concision de la présente description, les éléments identiques dans plusieurs exemples ne sont pas décrits en détail, dans le cadre de la description détaillé de chacun de ces exemples. Au contraire, la description ci-après détaille avant tout les différences entre les différents exemples.

La figure 1 illustre un détail d'un premier dispositif **10** de conditionnement d'un produit cosmétique. Le premier dispositif de conditionnement **10** comporte un boîtier **12,** ici sous la forme d'un flacon **12.** Le flacon **12** contient un produit cosmétique liquide, par exemple un parfum ou une eau de toilette.

Le flacon **12** s'étend principalement selon une direction, en l'espèce la direction d'un axe **X.** Dans la suite, on appelle l'axe **X,** « l'axe **X** du flacon **12** ». Le flacon **12** est par exemple à symétrie par rotation autour de l'axe **X** du flacon **12,** voire, comme ici, à symétrie de révolution autour de l'axe **X** du flacon **12.**

Le flacon **12** comporte ici un corps de flacon **14,** formant un col **16.** À l'extrémité du col **16,** le flacon **12** comporte une frette **18,** fixée sur le corps de flacon **14,** en l'espèce sur le col **16** du corps de flacon **14.** La frette **18** prolonge ici le col **16** du flacon **12.**

La frette **18** est ici à symétrie de révolution autour de l'axe **X** du flacon **12.** Comme cela est plus particulièrement visible sur les figures 3 et 4, la frette **18** comporte deux portions **18₁, 18₂** adjacentes, chacune de forme générale cylindrique, et une portion **18₃** sensiblement annulaire, en l'espèce en forme générale de rondelle. Les deux portions cylindriques **18₁, 18₂** sont ici superposées dans la direction de l'axe **X** du flacon **12.** La portion annulaire **18₃** définit l'extrémité libre de la frette **18,** éloignée du flacon **12.** La portion annulaire **18₃** de la frette **18** définit ici une ouverture **20** du flacon **12,** en communication de fluide avec l'intérieur du corps de flacon **14.** La portion cylindrique **18₁** supérieure est adjacente à la portion annulaire **18₃**, la portion cylindrique **18₁** supérieure et la portion annulaire **18₃** formant un épaulement. La portion cylindrique **18₂** inférieure de la frette **18,** orientée en direction du flacon **12,** est fixée sur le col **16** du corps de flacon **14.** Ici, la portion cylindrique **18₂** inférieure de la frette **18** présente un diamètre extérieur supérieur au diamètre extérieur de la portion cylindrique **18₁** supérieure de la frette **18,** lequel est sensiblement égal au diamètre extérieur de la portion annulaire **18₃**. Selon l'exemple illustré, la portion cylindrique **18₂** inférieure de la frette **18** présente un diamètre intérieur égal au diamètre intérieur de la portion cylindrique **18₁** supérieure de la frette **18,** mais supérieure au diamètre intérieur de la section annulaire **18₃**.

La portion cylindrique **18₁** supérieure de la frette **18** présente, au voisinage de l'ouverture **20,** un premier relief d'emboîtage élastique **22,** ici sous forme d'une rainure **22.** La rainure **22** est ici circulaire. Selon l'exemple illustré, la rainure **22** est ici continue tout autour de la portion cylindrique **18₁** supérieure. La rainure **22** est ici comprise dans un plan perpendiculaire à l'axe **X** du flacon **12.**

La frette **18,** notamment la portion cylindrique **18₁** supérieure et, le cas échéant, la portion annulaire **18₃** peut présenter une épaisseur supérieure ou égale à 0,3 mm et/ou inférieure ou égale à 5 mm. La frette **18** est ainsi rigide, notamment suffisamment rigide pour qu'il soit difficile voire impossible de déformer la frette **18** à main nue.

Pour obturer l'ouverture **20** et, ainsi, fermer le boîtier **12,** le dispositif de conditionnement **10** comporte ici un capot **24.** Ici, le capot prend la forme d'un bouchon **24.** Le bouchon **24** est plus nettement visible sur les figures 2 et 4.

Comme visible sur les figures, le bouchon **24** a une forme à symétrie de révolution autour d'un axe **X₁** du bouchon **24,** correspondant à l'axe **X** du flacon **12** lorsque le bouchon **24** est fixé sur le flacon **12.**

Comme visible sur ces figures, le bouchon **24** comprend ici une coiffe **26,** définissant une cavité interne **28,** et un insert **30,** fixé dans la cavité interne **28** de la coiffe **26.** La coiffe **26** a ainsi une forme de douille à section circulaire, ouverte à une seule extrémité.

La coiffe **26** comporte ici une première partie **26₁** sensiblement cylindrique d'axe l'axe **X₁** du bouchon **24,** dont une extrémité est bouchée par une deuxième partie **26₂** de la coiffe **26.** La deuxième partie **26₂** a ici sensiblement la forme d'un disque. La deuxième partie **26₂** prend ici appui et est fixée sur une surface annulaire **32** interne de la première partie de la coiffe **26₁**. La deuxième partie **26₂** de la coiffe **26** peut notamment être collée ou soudée sur la première partie **26₁** de la coiffe **26.** D'autres moyens de fixation de la deuxième partie **26₂** de la coiffe **26** sur la première partie **26₁** de la coiffe **26** sont également accessible à l'homme de l'art.

L'insert **30** a également une forme de douille dans l'exemple illustré, d'axe l'axe **X₁** du bouchon **24.** Une première extrémité **30₁** longitudinale de l'insert **30** est ainsi pleine, tandis qu'une deuxième extrémité **30₅** longitudinale, opposée à la première extrémité **30₁** longitudinale de l'insert **30,** est ajourée. Au voisinage de la première extrémité **30₁** longitudinale, l'insert **30** forme une première portion **30₂** cylindrique s'étendant longitudinalement selon la direction de l'axe **X₁** du bouchon **26,** jusqu'à un épaulement **30₃**. L'insert **30** comprend ici une deuxième portion **30₄** sensiblement cylindrique s'étendant depuis l'épaulement **30₃**, jusqu'à la deuxième extrémité **30₅** longitudinale de l'insert **30.** La deuxième portion **30₄** cylindrique comporte ici des diamètres intérieur et extérieur supérieurs aux diamètres intérieur et extérieur de la première portion **30₂** cylindrique, respectivement. Le diamètre intérieur de la deuxième portion **30₄** cylindrique de l'insert **30** est ici sensiblement égal au diamètre extérieur de la portion supérieure **18₁** cylindrique de la frette **18.**

Dans l'exemple illustré, la deuxième portion **30₄** cylindrique de l'insert **30** est légèrement évasée au voisinage de la deuxième extrémité **30₅** longitudinale de l'insert **30.**

L'insert **30** présente une épaisseur qui peut par exemple être supérieure ou égale à 0,1 mm et/ou inférieure ou égale à 5 mm, voire inférieure à 1 mm. Ainsi, l'insert **30** est également rigide, de sorte que l'insert est difficilement déformable à main nue, voire il est impossible de déformer l'insert **30** à main nue.

Ici sur la deuxième portion **30₄** cylindrique, l'insert **30** comporte une pluralité de paires de fentes **34.** Ici, les paires de fentes **34** sont régulièrement réparties angulairement autour de l'axe **X₁** du bouchon **24,** sur la surface de la deuxième portion **30₄** cylindrique. Les fentes **34** sont ici toutes identiques. Par fente, on entend ici une ouverture, ici radiale dans l'insert **30.** Ainsi, chaque fente **34** traverse l'épaisseur du corps dans lequel elle est formé, ici l'épaisseur de l'insert **30.** Chaque fente **34** peut être réalisée en retirant de la matière au corps dans lequel elle est créée, en l'espèce à l'insert **30.** Alternativement cependant, chaque fente **34** peut être réalisée par découpe du corps dans lequel elle est créée, ici dans l'insert **30,** sensiblement sans retrait de matière de ce corps, respectivement de l'insert **30.** Dans tous les cas, chaque fente **34** sépare selon une direction radiale et/ou orthoradiale deux bords de matière du corps dans lequel elle est réalisée, ici deux bords de l'insert **30.** Chaque fente **34** s'étend ici longitudinalement, parallèlement à l'axe **X₁** du bouchon **24.** Comme visible sur la figure 2 notamment, chaque fente **34** est non débouchante, en ce que chaque fente **34** s'étend entre deux extrémités longitudinales formées dans l'insert **30,** plus particulièrement dans la deuxième portion **30₄** cylindrique de l'insert **30** dans l'exemple illustré sur la figure 2. Chaque fente **34** traverse l'épaisseur de l'insert **30,** en particulier de la deuxième portion **30₄** cylindrique de l'insert **30.** L'insert **30** comporte par exemple au moins deux paires de fentes **34,** de préférence au moins trois paires de fentes **34,** de manière encore plus préférée au moins quatre paires de fentes **34.** Les fentes **34** permettent de rendre sensiblement plus flexible le matériau de l'insert **30** s'étendant entre les deux fentes **34.**

Entre deux fentes **34** d'une paire de fentes **34,** la deuxième portion **30₄** cylindrique de l'insert **30** forme une languette **35** d'emboîtage élastique, comportant un bombage **36** (ou bossage) orienté radialement vers l'intérieur de l'insert **30.** Chaque bombage **36** est ici réalisé par embossage.

Comme illustré sur la figure 2, chaque languette **35** est venue de matière, à chacune de ses extrémités, avec le reste de l'insert **30,** notamment avec le reste de la deuxième portion **30₄** cylindrique de l'insert **30.** Chaque languette **35** est séparée du reste de l'insert **30,** le long des côtés latéraux de la languette **35,** s'étendant parallèlement à l'axe **X₁** du bouchon, par les fentes **34** qui s'étendent chacune le long d'un côté latéral de la languette **35.**

Chaque languette **35** peut s'étendre, à l'exception du bombage **36** le cas échéant, dans le prolongement cylindrique du reste de l'insert **30** (c'est-à-dire de l'insert **30** dépourvu des languettes 3**5)** ou plus généralement du corps dans lequel sont formées les fentes **34** délimitant les languettes **35.** Alternativement, cependant, chaque languette **35** ne s'étend pas dans le prolongement cylindrique du reste de l'insert **30.**

Chaque languette **35** - et donc chaque fente **34** - a une longueur, mesurée ici selon la direction de l'axe **X₁** du bouchon **24,** supérieure ou égale à 2 mm, de préférence supérieure ou égale à 4 mm, et inférieure ou égale à 15 mm, de préférence inférieure ou égale à 10 mm.

Chaque bombage **36** s'étend longitudinalement selon une direction perpendiculaire à l'axe **X₁** du bouchon **24,** ici selon une direction orthoradiale par rapport à l'axe **X₁** du bouchon **24.** Chaque bombage **36** peut être sur toute la largeur de la languette **35** correspondante. Alternativement, cependant, chaque bombage **36** est sur une partie seulement de la largeur de la languette **35.** Notamment, chaque bombage **36** peut être sur au moins la moitié de la largeur de la languette **35,** de préférence sur au moins les trois-quarts de la largeur de la languette **35.**

Chaque bombage **36** peut être formé sensiblement au milieu de la hauteur de la languette **35** correspondante. La déformation de la languette **35** est en effet plus importante sensiblement au milieu de sa hauteur, qu'à ses extrémités longitudinales, notamment.

Le bombage **36** présente une hauteur, mesurée selon la direction de l'axe **X₁** du bouchon **24,** qui est inférieure à la hauteur des fentes **34,** mesurée selon la même direction de l'axe **X₁** du bouchon **24.** Par exemple, la hauteur du bombage **36** est supérieure ou égale à 0,1 mm, de préférence supérieure ou égal à 0,5 mm, et/ou inférieure ou égale à 3 mm, de préférence inférieur ou égale à 2 mm. La largeur du bombage **36,** mesurée selon une direction circonférentielle ou orthoradiale, peut être supérieure ou égale à 1 mm, de préférence supérieure ou égale à 2 mm, et/ou inférieure ou égale à 20 mm, de préférence inférieure ou égale à 10 mm. La distance entre le sommet du bombage **36** et l'enveloppe cylindrique de l'insert **34,** mesurée selon une direction radiale par rapport à l'axe **X₁** du bouchon **24,** peut être inférieure à 2 mm, de préférence inférieure à 1 mm. La languette **35** présente ainsi une bonne flexibilité, tout en conservant une résistance mécanique satisfaisante.

Chaque languette **35** munie d'un bombage **36,** s'étendant entre deux fentes **34,** forme ainsi un deuxième relief d'emboîtage élastique **37,** sur l'insert **30.** De préférence, chaque deuxième relief d'emboîtage élastique **37** consiste en une telle languette **35** s'étendant entre deux fentes **34** et munie d'un bombage **36.** De manière remarquable également, un tel deuxième relief d'emboitage élastique **37** est formé par une pièce métallique, en l'espèce par l'insert **30** en métal. En d'autres termes, il est ainsi possible de réaliser un deuxième relief d'emboîtage élastique **37** présentant l'élasticité suffisante pour se déformer afin de permettre la fixation du bouchon **24** sur le flacon **12** par emboîtage élastique, même si ce deuxième relief d'emboîtage élastique **37** est formé par une pièce métallique, en l'occurrence l'insert **30** qui est ici en métal.

Comme visible sur la figure 4, notamment, l'insert **30** est pris en sandwich longitudinalement, entre la première partie **26₁** de la coiffe **26** et la deuxième partie **26₂** de la coiffe **26,** au voisinage de la première extrémité **30₁** de l'insert **30.** Notamment, la deuxième portion cylindrique **30₄** de l'insert **30** est en butée, au niveau de la deuxième extrémité longitudinale **30₅**, contre une surface annulaire **38** formée par un épaulement à l'intérieur de la première partie **26₁** de la coiffe **26.** La première extrémité longitudinale **30₁** de l'insert **30** peut également être en butée contre et/ou fixée sur la deuxième partie **26₂** de la coiffe **26.**

Chacun parmi la frette **18,** la coiffe **26** et l'insert **30** peut être en métal, notamment en un alliage d'aluminium, plus particulièrement en ZAMAC, un alliage de zinc, d'aluminium, de magnésium et de cuivre où le zinc est très majoritaire. Avantageusement la coiffe **26** et l'insert **30** sont en un même matériau. Alternativement ou au surplus, la frette **18** et l'insert **30** sont en un même matériau. Il apparait particulièrement avantageux que la frette **18,** la coiffe **26** et l'insert **30** soient tous les trois en un même matériau.

Pour fermer le flacon **12,** on pousse le bouchon **24** selon la direction de l'axe **X** du flacon **12,** en direction du flacon **12.** Les languettes **35** entre deux fentes **34** voisines, portant les bombages **36,** sont alors déformées élastiquement par le contact avec la frette **18,** notamment avec la portion cylindrique **18₁** supérieure de la frette **18.** Plus précisément, chaque bombage **36** est aplati radialement et/ou repousse localement les languettes **35** entre deux fentes **34** voisines. Lorsque les bombages **36** arrivent en vis-à-vis de la rainure **22,** chaque bombage **36** et/ou chaque languette **35** se détend élastiquement. Chaque bombage **36** est alors reçu dans la rainure **22.** Cette réception des bombages **36** dans la rainure **22** peut s'accompagner d'un « clic » caractéristique d'une fixation par emboîtage élastique (ou « clipsage ») du bouchon **24** sur la frette **18** du flacon **12.** Ce type de fixation est particulièrement apprécié des utilisateurs car il permet de s'assurer de la bonne fixation du bouchon **24** sur le flacon **12.** Cet emboîtage élastique met ainsi en œuvre les languettes **35** d'emboîtage élastique munies d'un bombage **36,** qui s'étendent entre deux fentes voisines **34.**

Les figures 5 et 6 illustrent un deuxième exemple de dispositif de conditionnement **100** de produit cosmétique.

Selon ce deuxième exemple, le flacon **12** est muni d'une pompe **40.** Pour ce faire, ici, le col **16** du corps de flacon **14** présente un filetage **42** s'étendant au voisinage de l'ouverture **44** du col **16** du corps de flacon **14.** Ici, la frette **18** permet de fixer le corps de la pompe **40** sur le col **16** du corps de flacon **14.**

Le premier relief d'emboîtage élastique **22** prend ici la forme d'une nervure circulaire s'étendant tout autour du col **16.** Le premier relief d'emboîtage élastique **22** est disposé de telle sorte que le filetage **42** s'étend entre le premier relief d'emboîtage élastique **22** et l'ouverture **44** du col **16,** ceci afin de permettre de fixer la pompe **40** sur le col **16,** et, par-dessus la pompe **40,** le bouchon **24** sur le flacon **12.**

Comme illustré sur la moitié droite de la figure 6, ici, le bouchon **24** est emboité élastiquement sur le flacon **12,** notamment sur le col **16** du flacon **12,** par coopération du premier relief d'emboîtage élastique **22** sur le flacon **12,** avec des deuxièmes reliefs d'emboîtages élastiques **37** sur l'insert **30,** tels que décrits dans le premier exemple.

Il est à noter ici que le flacon **12** peut être en tout matériau accessible à l'homme de l'art. Le flacon **12** peut notamment ne pas être en métal, de telle sorte que la fixation du bouchon **24** sur le flacon **12** se fait alors par emboîtage élastique de reliefs dont un seul est en métal, ici le deuxième relief d'emboîtage élastique **37.**

Les figures 7 et 8 illustrent un troisième exemple de dispositif de conditionnement **200** de produit cosmétique. Ce troisième exemple de dispositif de conditionnement **200** est *a priori* plus particulièrement adapté au conditionnement de produit cosmétique sous forme solide, notamment pulvérulente, pâteuse ou de gel.

Ce troisième exemple de dispositif de conditionnement de produit cosmétique **200** comporte ainsi un boîtier **12** qui est plus large et plus long que haut. Le boîtier **12** peut notamment définir des compartiments, chaque compartiment étant rempli d'un produit cosmétique différent.

Dans ce cas, le capot **24** prend la forme d'un couvercle.

Ici, l'insert **30,** métallique, présente essentiellement une forme de couronne **30c,** sur laquelle sont réalisées les languettes **35,** les fentes **34** et les bombages **36** des deuxièmes reliefs d'emboîtage élastique **37** tels que décrits précédemment en regard des deux premiers exemples. Les deuxièmes reliefs d'emboîtage élastique **37** sont par exemple sur chaque côté de la couronne **30c** de l'insert **30,** au voisinage de chaque angle de la couronne **30c**. Deux côtés opposés de la couronne **30c** sont ici joints par un arceau **30a** formé par l'insert **30.** L'arceau **30a** forme également des languettes de renfort **30I.** Ces languettes de renfort **30I** peuvent notamment consolider la fixation de l'insert **30** dans la cavité interne **28** délimitée par le couvercle **24,** par exemple quand les languettes de renfort **30I** sont collées au couvercle **24.**

Pour coopérer avec les bombages **36** des deuxièmes reliefs d'emboîtage élastique **37** de l'insert **30** et permettre un emboîtage élastique du couvercle **24** sur le boîtier **12,** le bord du boitier **12** forme ici un premier relief d'emboîtage élastique **22** saillant. Par exemple, le bord du boitier **12** est replié de manière à former une nervure **22** s'étendant sur tout le contour du boitier **12.**

Alternativement, le couvercle **24** peut être monté rotatif par rapport au boîtier **12,** sur un côté du boitier **12,** au moyen d'au moins une charnière. Dans ce cas, l'insert **30** du couvercle **24** peut présenter moins de deuxièmes reliefs d'emboîtage élastique **37** sous forme d'ensembles de languettes **35** s'étendant entre deux fentes **34** voisines et munies chacune d'un bombage **36** s'étendant entre les deux fentes **34** voisines. Par exemple, l'insert **30** peut comporter un unique tel deuxième relief d'emboîtage élastique **37,** sur un côté du couvercle **12,** opposé au côté de la charnière.

La figure 9 illustre un quatrième exemple de dispositif de conditionnement de produit cosmétique **300.** Il s'agit ici plus spécifiquement d'un dispositif de conditionnement d'un rouge à lèvres ou d'un produit de soin pour les lèvres.

Dans ce cas, le boîtier **12** reçoit un mécanisme de rouge à lèvres **46,** recevant un bâton de rouge à lèvres (non représenté). De manière connu, un tel mécanisme de rouge à lèvres **46** permet de déplacer le bâton de rouge à lèvres selon la direction longitudinale **X** du dispositif de conditionnement **300,** par rotation d'une bague **48** du boîtier **12.**

Ici encore, le bouchon **24** du dispositif de conditionnement **300** et le corps de rouge à lèvres **14** peuvent être semblables à ce qui a été décrit en regard des figures 1 à 4, de sorte que le bouchon **24** est fixé sur le corps de rouge à lèvres **14** par emboitage élastique de premiers et deuxièmes reliefs d'emboitage élastique **22, 37** comme décrits précédemment.

La figure 10 illustre un cinquième exemple de dispositif de conditionnement **400** dans lequel le bouchon **24** est solidaire d'un élément applicateur **50** du produit cosmétique, par exemple un pinceau ou une brosse. Le produit cosmétique est alors plus particulièrement adapté à être appliqué sur des cils, des sourcils ou des lèvres. Le produit cosmétique peut notamment être un mascara ou un gloss.

Ici, l'élément applicateur **50** est solidaire d'une tige **52,** elle-même solidaire de l'insert **30.** La tige **52** est suffisamment longue pour permettre à l'élément applicateur **50** d'être plongé dans le produit cosmétique, lorsque le bouchon **24** est fixé sur le flacon **12.** Dans cette position fermée du dispositif de conditionnement **400,** la tige **42** traverse un dispositif d'essorage **54** permettant d'éliminer le produit cosmétique superflu prélevé par l'élément applicateur **50,** lorsque ce dernier est retiré du flacon **12.**

Dans ce cinquième exemple de dispositif de conditionnement **400** également, le bouchon **24** peut être fixé sur le flacon **12** par emboîtage élastique de premiers et deuxièmes reliefs d'emboîtage élastiques **22, 37** tels que décrits précédemment.

La présente divulgation ne se limite pas aux exemples décrits ci-dessus, seulement à titre illustratif, mais elle englobe toutes les variantes que pourra envisager l'homme de l'art dans le cadre de la protection recherchée. Notamment, les différents exemples décrits ci-dessus peuvent être combinés tant que leurs enseignements ne sont pas contradictoires.

En outre, les positions des premiers et deuxièmes reliefs d'emboîtage élastique **22, 37** sont susceptibles de nombreuses variantes accessibles à l'homme de l'art. Les figures 11 à 13 illustrent des exemples.

Ainsi, sur la figure 11, les premiers reliefs d'emboîtage élastique **22** sont sur une première face frontale **56** du boîtier **12,** perpendiculaire à la direction longitudinale **X.** La première face frontale **56** est ici formée par une surface annulaire d'un épaulement formé sur la face externe du boîter **12,** notamment du col **16** du boîtier **12.** Les deuxièmes reliefs d'emboîtage élastique **37** sont sur une deuxième face frontale **58** du capot **24,** perpendiculaire à la direction longitudinale **X.** Ici, la deuxième face frontale **58** correspond au rebord annulaire d'une cavité **60** dans le capot **24.** Dans ce cas, il est intéressant que la surface cylindrique externe **62** du boîtier **12** et la surface cylindrique interne **64** du capot **24** présentent chacune un filetage complémentaire à l'autre. Ainsi, on fixe le capot **24** sur le boîtier **12** en le vissant jusqu'à emboîtage élastique des premiers et deuxièmes reliefs d'emboîtage élastique **22, 37.**

Dans le cas de l'exemple de la figure 11, chaque languette de clipsage **35** et les fentes **34** qui la délimitent, peuvent s'étendre alors sensiblement dans un plan normal à l'axe **X₁** du capot **24.** Notamment, chaque languette de clipsage **35** et les fentes **34** qui la délimitent s'étendent longitudinalement selon une direction radiale ou orthoradiale par rapport à l'axe **X₁** du capot **24.** Pour ce faire, les fentes **34** et les languettes de clipsage **35** correspondantes peuvent être formée sur une portion annulaire d'un insert fixé à l'intérieur d'une coiffe délimitant la cavité **60,** la portion annulaire formant la deuxième face frontale **58** du capot **24.** Chaque bombage peut alors s'étendre également dans un plan normal à l'axe **X₁**. Notamment, chaque bombage s'étend longitudinalement selon une direction perpendiculaire à la direction des fentes délimitant la languette de clipsage sur laquelle est formé le bombage considéré. La distance entre le sommet du bombage **36** et la surface annulaire de base, dans laquelle sont réalisées les fentes délimitant les languettes de clipsage, mesurée selon la direction de l'axe **X₁** du bouchon **24,** peut être inférieure à 2 mm, de préférence inférieure à 1 mm.

Alternativement, les languettes de clipsage peuvent être formées sur la première surface frontale **56** du boîtier **12.** Notamment, les languettes de clipsage peuvent être formées par une frette fixée sur le boîtier **12,** comprenant une surface annulaire formant la première surface frontale **56.** Les orientations des languettes, fentes et bombages peuvent être identiques à celles indiquées précédemment, en prenant comme référence l'axe **X** du boîtier **12** à la place de l'axe **X₁** du capot **24.**

Selon l'exemple de la figure 12, les premiers reliefs d'emboîtage élastique **22** sont formés sur un bord annulaire **66** formant l'extrémité longitudinale du boîtier **12,** le bord annulaire **66** étant perpendiculaire à la direction de l'axe **X** du boîtier **12.** Le bord annulaire **66** s'étend autour d'un débouché du logement dans le boîtier **12.** Le bord annulaire **66** est parfois appelé buvant, notamment quand le boîtier **12** est un flacon.

Dans le cas de la figure 12, les deuxièmes reliefs d'emboîtage élastique **37** peuvent alors être sur le fond **68** du capot **24** en forme de douille.

Dans le cas de la figure 12 également, le capot **24** peut être vissé sur le boîtier **12** jusqu'à l'emboîtage élastique des premiers et deuxièmes reliefs d'emboîtage élastique **22, 37.**

Dans le cas de l'exemple de la figure 12, des languettes de clipsage peuvent être réalisées sensiblement comme cela vient d'être décrit pour l'exemple de la figure 11, notamment sur un insert fixé à l'intérieur du capot **24** ou sur une frette fixée sur le boîtier **12.** Notamment, l'orientation des languettes de clipsage, des fentes délimitant ces languettes de clipsage et des bombages sur ces languettes de clipsage peuvent être identiques à celles indiqués dans la description de l'exemple de la figure 11.

Selon l'exemple de la figure 13, les premiers et deuxièmes reliefs d'emboîtage élastique **22, 37** sont sur les surfaces cylindriques **62, 64,** respectivement au voisinage du buvant **66** et du fond **68.** Dans ce cas, le capot **24** peut être fixé par emboîtage élastique des premiers et deuxièmes reliefs d'emboîtage élastique **22, 37** par déplacement du capot **24** par rapport au boîtier **12** selon la direction de l'axe **X** du dispositif de conditionnement. Alternativement, le capot **24** peut être vissé sur le capot **12** jusqu'à l'emboîtage élastique des premiers et deuxièmes reliefs d'emboîtage élastique **22, 37.**

Ici, les deuxièmes reliefs d'emboîtage élastique peuvent être réalisé comme décrit en regard de la figure 2, notamment. Notamment, les orientations des languettes de clipsage, des fentes et des bombages peuvent être identiques à celles indiquées dans la description de cet exemple de réalisation. Par exemple, la position des deuxièmes reliefs d'emboîtage élastique pourrait être déplacée le long de l'axe **X₁** du capot **24,** sur l'insert **30,** par rapport à la position illustrée à la figure 2.

Alternativement, les languettes de clipsage pourraient former les premiers reliefs de clipsage **22.** Dans ce cas, les languettes de clipsage, les fentes et les bombages correspondant peuvent être réalisées au voisinage d'un débouché du boîtier **12,** notamment sur une surface cylindrique dont l'axe correspond à l'axe **X** du boîtier **12.** Les orientations des languettes de clipsage, des fentes et des bombages correspondants peuvent alors être identiques à celles décrites en regard de l'exemple de la figure 2, en prenant comme axe de référence l'axe **X** du boîtier **12,** à la place de l'axe **X₁** du capot 24.

Également, comme évoqué ci-avant et contrairement aux exemples illustrés, dans lesquels chaque fois les deuxièmes reliefs d'emboîtage élastique **37** portés par le capot **24** prennent la forme d'une languette **35** métallique délimitée par deux fentes **34** et portant un bombage **36,** alternativement, les premiers reliefs d'emboîtage élastique **22** peuvent prendre une telle forme. Dans ce cas, il est intéressant que les premiers reliefs d'emboîtage élastique **22** soient formés par un boîtier métallique, notamment par un corps de boîtier métallique, ou par une frette métallique fixée sur un tel corps de boîtier, notamment si le corps de boitier n'est pas métallique. On réalise en effet ainsi des reliefs d'emboîtage élastique sur des pièces métalliques sur lesquelles il est normalement très difficile de réaliser de tels reliefs d'emboîtage élastique.

En outre, dans les exemples décrit, on utilise des languettes **35** d'emboîtage élastique comportant des bombages **36,** notamment formés par embossage. Cependant d'autres formes des languettes **35** d'emboîtage élastique peuvent être envisagées.

Enfin, le ou les reliefs avec lesquels coopèrent ces languettes d'emboîtage élastique peuvent prendre différentes formes, notamment l'une parmi une rainure, une nervure et au moins un ergot, de préférence une pluralité d'ergots.

## Revendications

1. Dispositif de conditionnement d'au moins un produit cosmétique, comprenant :
- un boîtier (12) définissant un logement, le boitier (12) présentant au moins un premier relief d'emboîtage élastique (22) ; et
- un capot (24) adapté à être fixé sur le boîtier (12) pour fermer le logement, le capot (24) présentant au moins un deuxième relief d'emboitage élastique (37), adapté à coopérer avec le au moins un premier relief d'emboîtage élastique (22) pour fixer le capot (24) sur le boîtier (12),
dans lequel l'un parmi le au moins un premier relief d'emboîtage élastique (22) et le au moins un deuxième relief d'emboîtage élastique (37) est en métal, le dispositif de conditionnement étant **caractérisé en ce que** ledit un parmi le au moins un premier relief d'emboîtage élastique (22) et le au moins un deuxième relief d'emboîtage élastique (37), en métal, comporte au moins une languette de clipsage (35) s'étendant entre au moins deux fentes (34), la longueur des deux fentes étant comprise entre 2 mm et 15 mm.

2. Dispositif de conditionnement selon la revendication 1, dans lequel le capot (24) comprend une coiffe (26) définissant une cavité interne (28), et un insert (30) fixé dans la cavité interne (28) de la coiffe (26), l'insert (30) formant le au moins un deuxième relief d'emboîtage élastique (37), dans lequel, de préférence, la coiffe (26) et l'insert (30) sont en métal, notamment en un même métal, dans lequel, de préférence encore, chacun parmi la coiffe (26), l'insert (30) et/ou ledit un parmi le au moins un premier relief d'emboîtage élastique (22) et le au moins un deuxième relief d'emboîtage élastique (37) est en un alliage d'aluminium, en particulier en ZAMAC.

3. Dispositif de conditionnement selon la revendication 2, dans lequel l'insert (30) a une épaisseur comprise entre 0,1 mm et 5 mm.

4. Dispositif de conditionnement selon l'une des revendications précédentes, dans lequel le boîtier (12) comporte un corps de boîtier (14) et une frette (18) fixée sur le corps de boîtier (14), la frette (18) formant le au moins un premier relief d'emboîtage élastique (22).

5. Dispositif de conditionnement selon l'une quelconque des revendications précédentes, dans lequel chaque languette de clipsage (35) comporte un bombage (36) s'étendant entre les deux fentes (34) respectives.

6. Dispositif selon l'une quelconque des revendications précédentes, dans lequel le capot (24) s'étend principalement selon un axe (X), les deux fentes (34) étant parallèles à l'axe (X), le bombage (36) s'étendant selon une direction perpendiculaire à l'axe (X) le cas échéant.

7. Dispositif de conditionnement selon l'une quelconque des revendications précédentes, dans lequel l'autre parmi le au moins un premier relief d'emboîtage élastique (22) et le au moins un deuxième relief d'emboîtage élastique (37) comprend l'un parmi une rainure, une nervure et au moins un ergot, de préférence une pluralité d'ergots.

8. Dispositif de conditionnement selon l'une quelconque des revendications précédentes, dans lequel le au moins un premier relief d'emboîtage élastique (22) est sur une face latérale externe du boîtier (12) et le au moins un deuxième relief d'emboîtage élastique (37) est sur une face latérale interne du capot (24).

9. Dispositif de conditionnement selon l'une quelconque des revendications précédentes, dans lequel le capot (24) et le boîtier (12) sont conformés pour que le capot (24) puisse être vissé sur le boîtier (12) jusqu'à emboîtage élastique du au moins un premier relief d'emboîtage élastique (22) avec le au moins un deuxième relief d'emboîtage élastique (37).

10. Dispositif de conditionnement selon la revendication 9, dans lequel le dispositif de conditionnement s'étend principalement selon une direction longitudinale (X), et dans lequel le au moins un premier relief d'emboîtage élastique (22) est sur une première face frontale (56 ; 66) du boîtier (12), perpendiculaire à la direction longitudinale (X), et le au moins un deuxième relief d'emboîtage élastique (37) est sur une deuxième face frontale (58 ; 68) du capot (24), perpendiculaire à la direction longitudinale (X).

11. Dispositif de conditionnement selon la revendication 10, dans lequel le boîter (12) présente un bord (66) s'étendant autour d'un débouché du logement, le au moins un premier relief d'emboîtage élastique (22) étant sur le bord (66), le au moins un deuxième relief d'emboîtage élastique (37) étant de préférence sur un fond (68) du capot (24).

12. Dispositif de conditionnement selon la revendication 10, dans lequel le boîtier (12) a un épaulement sur sa face externe, le capot (24) ayant une forme de douille présentant une cavité (60) cylindrique adaptée pour recevoir une partie du boîtier (12) s'étendant depuis l'épaulement, la cavité cylindrique (60) étant bouchée à une premier extrémité longitudinale du capot (24) et ouverte à une deuxième extrémité longitudinale, opposée à la première extrémité longitudinale, le au moins un premier relief d'emboîtage élastique (22) étant sur une première surface (56) annulaire de l'épaulement, et le au moins un deuxième relief d'emboîtage élastique (37) étant sur une deuxième surface annulaire (58), à la deuxième extrémité du capot (24).

13. Dispositif de conditionnement selon l'une quelconque des revendications précédentes, dans lequel le boîtier (12) est un flacon avec une ouverture par laquelle le logement débouche, le flacon comprenant de préférence un produit cosmétique sous forme liquide.

14. Dispositif de conditionnement selon la revendication 13, dans lequel le capot (24) est solidaire d'un élément d'application du produit cosmétique (50), notamment d'une brosse ou d'un pinceau.

15. Dispositif de conditionnement selon la revendication 13, dans lequel le flacon est muni d'un dispositif de pompe (40), la pompe (40) étant de préférence fixée au flacon au moyen d'une frette (18) vissée sur le flacon (12), le flacon (12) présentant un pas de vis (42) au voisinage de l'ouverture (44), le pas de vis (42) étant disposé plus près de l'ouverture (44) que le au moins un premier relief d'emboîtage élastique (22).

16. Dispositif de conditionnement selon l'une quelconque des revendications 1 à 12, dans lequel le boîtier (12) est plus large et/ou long, que haut.

17. Dispositif de conditionnement selon l'une quelconque des revendications 1 à 12 et 16, dans lequel le capot (24) est fixé pivotant sur le boîtier au moyen d'au moins une charnière, la au moins une charnière étant de préférence disposée sur un côté opposé du capot (24) par rapport au au moins un deuxième relief d'emboîtage élastique (37).

18. Dispositif de conditionnement selon l'une quelconque des revendications 1 à 12, dans lequel le boîtier (12) est un corps de rouge à lèvres, recevant un mécanisme de rouge à lèvres (46) et, de préférence, un raisin de rouge à lèvres fixé au mécanisme de rouge de rouge à lèvres (46).

## Patentansprüche

1. Verpackungsvorrichtung zum Verpacken mindestens eines Kosmetikprodukts, aufweisend:
- ein Gehäuse (12), das eine Kammer definiert, wobei das Gehäuse (12) mindestens ein erstes elastisches Eingriffsrelief (22) aufweist; und
- eine Kappe (24), die eingerichtet ist, an dem Gehäuse (12) befestigt zu werden, um die Kammer zu schließen, wobei die Kappe (24) mindestens ein zweites elastisches Eingriffsrelief (37) aufweist, das eingerichtet ist, mit dem mindestens einen ersten elastischen Eingriffsrelief (22) zusammenzuwirken, um die Kappe (24) an dem Gehäuse (12) zu befestigen,
wobei das eine des mindestens einen ersten elastischen Eingriffsreliefs (22) und des mindestens einen zweiten elastischen Eingriffsreliefs (37) aus Metall ist, die Verpackungsvorrichtung **dadurch gekennzeichnet ist, dass** das eine des mindestens einen ersten elastischen Eingriffsreliefs (22) und des mindestens einen zweiten elastischen Eingriffsreliefs (37), das aus Metall ist, mindestens eine Clipfeder (35) aufweist, die sich zwischen mindestens zwei Schlitzen (34) erstreckt, wobei die Länge der zwei Schlitze zwischen 2 mm und 15 mm ist.

2. Verpackungsvorrichtung nach Anspruch 1, wobei die Kappe (24) eine Haube (26), die einen Innenhohlraum (28) definiert, und einen in dem Innenhohlraum (28) der Haube (26) befestigten Einsatz (30) aufweist, wobei der Einsatz (30) das mindestens eine zweite elastische Eingriffsrelief (37) bildet, vorzugsweise wobei die Haube (26) und der Einsatz (30) aus Metall, insbesondere aus dem gleichen Metall sind, vorzugsweise wobei die Haube (26), der Einsatz (30) und/oder das eine des mindestens einen ersten elastischen Eingriffsreliefs (22) und des mindestens einen zweiten elastischen Eingriffsreliefs (37) jeweils aus einer Aluminiumlegierung, speziell aus ZAMAC, sind.

3. Verpackungsvorrichtung nach Anspruch 2, wobei der Einsatz (30) eine Dicke zwischen 0,1 mm und 5 mm hat.

4. Verpackungsvorrichtung nach einem der vorstehenden Ansprüche, wobei das Gehäuse (12) einen Gehäusekörper (14) und einen an dem Gehäusekörper (14) befestigten Metallring (18) aufweist, wobei der Metallring (18) das mindestens eine erste elastische Eingriffsrelief (22) bildet.

5. Verpackungsvorrichtung nach einem der vorstehenden Ansprüche, wobei die Clipfeder (35) eine sich zwischen den zwei jeweiligen Schlitzen (34) erstreckende Wölbung (36) aufweist.

6. Verpackungsvorrichtung nach einem der vorstehenden Ansprüche, wobei die Kappe (24) sich im Wesentlichen entlang einer Achse (X) erstreckt, die zwei Schlitze (34) parallel zu der Achse (X) sind, und die Wölbung (36), falls vorhanden, sich in eine zu der Achse (X) senkrechte Richtung erstreckt.

7. Verpackungsvorrichtung nach einem der vorstehenden Ansprüche, wobei das andere des mindestens einen ersten elastischen Eingriffsreliefs (22) und des mindestens einen zweiten elastischen Eingriffsreliefs (37) entweder eine Nut oder eine Rippe oder mindestens eine Nase, bevorzugt mehrere Nasen, aufweist.

8. Verpackungsvorrichtung nach einem der vorstehenden Ansprüche, wobei das mindestens eine erste elastische Eingriffsrelief (22) auf einer Außenseitenfläche des Gehäuses (12) ist und das mindestens eine zweite elastische Eingriffsrelief (37) auf einer Innenseitenfläche der Kappe (24) ist.

9. Verpackungsvorrichtung nach einem der vorstehenden Ansprüche, wobei die Kappe (24) und das Gehäuse (12) angepasst sind, derart, dass die Kappe (24) auf das Gehäuse (12) geschraubt werden kann bis zu einem elastischen Eingriff des mindestens einen ersten elastischen Eingriffsreliefs (22) mit dem mindestens einen zweiten elastischen Eingriffsrelief (37).

10. Verpackungsvorrichtung nach Anspruch 9, wobei die Verpackungsvorrichtung sich im Wesentlichen in eine Längsrichtung (X) erstreckt, und wobei das mindestens eine erste elastische Eingriffsrelief (22) auf einer zu der Längsrichtung (X) senkrechten ersten Stirnfläche (56; 66) des Gehäuses (12) ist und das mindestens eine zweite elastische Eingriffsrelief auf einer zu der Längsrichtung (X) senkrechten zweiten Stirnfläche (58; 68) der Kappe (24) ist.

11. Verpackungsvorrichtung nach Anspruch 10, wobei das Gehäuse (12) eine sich um eine Mündung der Kammer erstreckende Kante (66) aufweist, das mindestens eine erste elastische Eingriffsrelief (22) an der Kante (66) ist, das mindestens eine zweite elastische Eingriffsrelief (37) vorzugsweise an einem Boden (68) der Kappe (24) ist.

12. Verpackungsvorrichtung nach Anspruch 10, wobei das Gehäuse (12) eine Schulter an seiner Außenfläche hat, die Kappe (24) die Form einer Hülse mit einem zylindrischen Hohlraum (60) hat, der eingerichtet ist, einen sich von der Schulter aus erstreckenden Teil des Gehäuses (12) zu empfangen, der zylindrische Hohlraum (60) an einem ersten Längsende der Kappe (24) geschlossen und an einem dem ersten Längsende gegenüberliegenden zweiten Längsende offen ist, das mindestens eine erste elastische Eingriffsrelief (22) auf einer ersten ringförmigen Oberfläche (56) der Schulter ist und das mindestens eine zweite elastische Eingriffsrelief (37) auf einer zweiten ringförmigen Oberfläche (58) an dem zweiten Ende der Kappe (24) ist.

13. Verpackungsvorrichtung nach einem der vorstehenden Ansprüche, wobei das Gehäuse (12) ein Flakon mit einer Öffnung ist, über die die Kammer ausmündet, der Flakon vorzugsweise ein Kosmetikprodukt in flüssiger Form aufweist.

14. Verpackungsvorrichtung nach Anspruch 13, wobei die Kappe (24) mit einem Applikationselement des Kosmetikprodukts (50), insbesondere mit einer Bürste oder einem Pinsel, integral ist.

15. Verpackungsvorrichtung nach Anspruch 13, wobei der Flakon mit einer Pumpvorrichtung (40) versehen ist, vorzugsweise wobei die Pumpe (40) mithilfe eines auf den Flakon (12) geschraubten Metallrings (18) an dem Flakon befestigt ist, der Flakon (12) einen Schraubengewindegang (42) in der Nähe der Öffnung (44) aufweist, der Schraubengewindegang (42) näher an der Öffnung (44) angeordnet ist als das mindestens eine erste elastische Eingriffsrelief (22).

16. Verpackungsvorrichtung nach einem der Ansprüche 1 bis 12, wobei das Gehäuse (12) breiter und/oder länger ist als hoch.

17. Verpackungsvorrichtung nach einem der Ansprüche 1 bis 12 und 16, wobei die Kappe (24) mithilfe mindestens eines Scharniers schwenkbar an dem Gehäuse angebracht ist, das mindestens eine Scharnier vorzugsweise auf einer bezüglich des mindestens einen zweiten elastischen Eingriffsreliefs (37) entgegengesetzten Seite der Kappe (24) angeordnet ist.

18. Verpackungsvorrichtung nach einem der Ansprüche 1 bis 12, wobei das Gehäuse (12) ein Lippenstiftkörper ist, der einen Lippenstiftmechanismus (46) und vorzugsweise eine an dem Lippenstiftmechanismus (46) angebrachte Lippenstifttraube empfängt.

## Claims

1. Packaging device for at least one cosmetic product, comprising:
- a case (12) defining a housing, the case (12) having at least one first snap-fit relief (22); and
- a cover (24) adapted to be fixed on the case (12) to close the housing, wherein the cover (24) has at least one second snap-fit relief (37), adapted to cooperate with the at least one first snap-fit relief (22) to fix the cover (24) on the case (12),
wherein one of the at least one first snap-fit relief (22) and the at least one second snap-fit relief (37) is made of metal, the packaging device being **characterized in that** said one of the at least one first snap-fit relief (22) and the at least one second snap-fit relief (37) made of metal comprises at least one clipping tab (35) extending between at least two slits (34), wherein the length of the two slits being comprised between 2 mm and 15 mm.

2. Packaging device according to claim 1, wherein the cover (24) comprises a hood (26) defining an internal cavity (28), and an insert (30) fixed in the internal cavity (28) of the hood (26), wherein the insert (30) forms the at least one second snap-fit relief (37), wherein the hood (26) and the insert (30) are preferably made of metal, in particular of the same metal, wherein more preferably each of the hood (26), the insert (30) and/or said one of the at least one first snap-fit relief (22) and the at least one second snap-fit relief (37) is made of an aluminum alloy, in particular made of ZAMAC.

3. Packaging device according to claim 2, wherein the insert (30) has a thickness of between 0.1 mm and 5 mm.

4. Packaging device according to one of the preceding claims, wherein the case (12) comprises a case body (14) and a hoop (18) fixed to the case body (14), the hoop (18) forming the at least one first snap-fit relief (22).

5. Packaging device according to any one of the preceding claims, wherein each clipping tab (35) comprises a boss (36) extending between the two respective slits (34).

6. Device according to any one of the preceding claims, wherein the cover (24) extends mainly along an axis (X), the two slits (34) being parallel to the axis (X), wherein the boss (36) extends in a direction perpendicular to the axis (X) where applicable.

7. Packaging device according to any one of the preceding claims, in which the other one of the at least one first snap-fit relief (22) and the at least one second snap-fit relief (37) includes one of a groove, a rib, and at least one lug, preferably a plurality of lugs.

8. Packaging device according to any one of the preceding claims, in which the at least one first snap-fit relief (22) is on an outer lateral face of the case (12) and the at least one second snap-fit relief (37) is on an inner lateral face of the cover (24).

9. Packaging device according to any one of the preceding claims, in which the cover (24) and the case (12) are shaped so that the cover (24) can be screwed onto the case (12) until the at least one first snap-fit relief (22) is snap-fitted with the at least one second snap-fit relief (37).

10. Packaging device according to claim 9, in which the packaging device extends mainly in a longitudinal direction (X), and wherein the at least one first snap-fit relief (22) is on a first front face (56; 66) of the case (12), perpendicular to the longitudinal direction (X), and the at least one second snap-fit relief (37) is on a second front face (58; 68) of the cover (24), perpendicular to the longitudinal direction (X).

11. Packaging device according to claim 10, wherein the case (12) has an edge (66) extending around an outlet of the housing, the at least one first snap-fit relief (22) being on the edge (66), the at least one second snap-fit relief (37) being preferably on a bottom (68) of the cover (24).

12. Packaging device according to claim 10, wherein the case (12) has a shoulder on its external face, the cover (24) having the shape of a socket having a cylindrical cavity (60) adapted to accommodate a part of the case (12) extending from the shoulder, wherein the cylindrical cavity (60) is sealed at a first longitudinal end of the cover (24) and open at a second longitudinal end, opposite the first longitudinal end, the at least one first snap-fit relief (22) being on a first annular surface (56) of the shoulder, and the at least one second snap-fit relief (37) being on a second annular surface (58), at the second end of the cover (24).

13. Packaging device according to any one of the preceding claims, in which the case (12) is a bottle with an opening through which the housing opens out, the bottle preferably comprising a cosmetic product in liquid form.

14. Packaging device according to claim 13, wherein the cover (24) is integral with an application member for applying the cosmetic product (50), in particular a brush or a makeup brush.

15. Packaging device according to claim 15, wherein the bottle is provided with a pump device (40), wherein the pump (40) is preferably fixed to the bottle by means of a hoop (18) screwed onto the bottle (12), the bottle (12) having a screw thread (42) in the vicinity of the opening (44), the screw thread (42) being disposed closer to the opening (44) than the at least one first snap-fit relief (22).

16. Packaging device according to any one of claims 1 to 12, wherein the case (12) is wider and/or longer than it is high.

17. Packaging device according to any one of Claims 1 to 12 and 16, wherein the cover (24) is pivotally fixed to the case by means of at least one hinge, wherein the at least one hinge is preferably disposed on an opposite side of the cover (24) with respect to the at least one second snap-fit relief (37).

18. Packaging device according to any one of Claims 1 to 12, wherein the case (12) is a lipstick body, accommodating a lipstick mechanism (46) and, preferably, a lipstick stick fixed to the lipstick mechanism (46).
